# EUROPÄISCHE PATENTSCHRIFT

(11) **EP 0 426 022 B1**
(45) Veröffentlichungstag und Bekanntmachung des Hinweises auf die Patenterteilung: **05.04.1995**
(21) Anmeldenummer: 90120550.0
(22) Anmeldetag: 26.10.1990
(51) Int. Cl.: B41F 27/12, B41F 13/16

(54) **Plattenzylinder einer Druckmaschine**
Plate cylinder of a printing press
Cylindre de plaque dans une machine d'impression

(30) Priorität: 02.11.1989 DE 3936446
(43) Veröffentlichungstag der Anmeldung: 08.05.1991
(73) Patentinhaber: MAN Roland Druckmaschinen AG, 63012 Offenbach/Main (DE)
(72) Erfinder: Simeth, Claus, W-6050 Offenbach (DE)

(56) Entgegenhaltungen:
- EP-A- 0 232 730
- EP-A- 0 238 804
- DE-A- 2 500 282
- DE-A- 3 731 642
- GB-A- 2 101 043

## Beschreibung

Die Erfindung betrifft eine Vorrichtung zur Passerkorrektur durch Verschieben einer Druckplatte auf einem Plattenzylinder einer Druckmaschine mit den Merkmalen des Oberbegriffs von Patentanspruch 1.

Beim Druck mit einer Druckmaschine kann das Problem auftreten, daß das Druckbild der einen Farbe gegenüber dem Druckbild einer anderen Farbe gewissermaßen verkantet ist. Diese Verkantung muß natürlich beseitigt werden, wenn die bedruckten Bögen nicht Makulatur sein sollen.

Hierfür ist es bekannt, die Achse des betreffenden Plattenzylinders einseitig zu verschieben. Dadurch kann die Nichtregisterhaltigkeit des betreffenden Farbwerks aber nur ungenau ausgeglichen werden.

Zu demselben Zweck ist es auch bekannt, die Spannschienen in axialer Richtung zu versetzen. Dies ist aber konstruktiv kompliziert und man muß gegen die Reibung zwischen dem eigentlichen Plattenzylinder und der Druckplatte arbeiten. Hier sei in Erinnerung gerufen, daß man die Druckplatte nicht mit beliebig hohen Kräften belasten kann, weil sie sich sonst unzulässig verformt.

Die EP-0-232 730 A3 beschreibt eine Vorrichtung mit den Merkmalen des Oberbegriffs von Patentanspruch 1, bei der die hintere Spannschiene zum Entspannen der Druckplatte gekippt werden kann.

Die Erfindung vermeidet die geschilderten Nachteile. Ihr liegt die Aufgabe zugrunde, eine Vorrichtung mit den Merkmalen des Oberbegriffs von Patentanspruch 1 vorzuschlagen, bei der es mit konstruktiv einfachen Mitteln möglich ist, die betreffende Farbe sehr schnell, gegebenenfalls auch bei laufender Maschine, wieder ins Register zu bringen.

Die Lösung dieser Aufgabe erfolgt durch die Merkmale des Hauptanspruchs.

Durch diese Maßnahmen kann man nach dem Feststellen einer unzulässigen Farbabweichung des betreffenden Farbdrucks, wobei also die Druckplatte am Zylinder schon festgespannt ist, zunächst die hintere Spannleiste entspannen. Dies bedeutet eine Verschiebung der hinteren Spannleiste parallel zu sich oder im wesentlichen parallel zu sich in Richtung der hinteren Grubenwand. Dadurch schafft man soviel Luft, daß anschließend die vordere Spannleiste in einem Maße derart verkantet werden kann, daß das betreffende Fehlregister ausgeglichen wird oder zumindest möglich weit ausgeglichen wird. Anschließend werden die Anschläge für die hintere Spannleiste wieder zurückgefahren, so daß die Federn der hinteren Spannleiste diese in dem gewünschten Maße spannen können. Wenn diese Maßnahmen für eine vollständige Korrektur des Fehlers noch nicht ausgereicht haben, so wiederholt man anschließend die Maßnahmen in der beschriebenen Reihenfolge. Bei einer Verstellung von Hand wird man im allgemeinen mit einer einzigen Serie dieser Maßnahmen auskommen, während man bei einer motorischen Verstellung über Sensoren, die dann auch bei laufender Maschine vorgenommen werden können, in der Regel die beschriebenen Verfahrensschritte kleiner halten wird und dann mehrfach hintereinander ausführen muß, bis der Fehler vollständig verschwunden ist.

Insbesondere für die angesprochene motorische Korrektur wird es bevorzugt, wenn wenigstens ein Drucksensor vorgesehen ist, der die Kraft zwischen dem Plattenzylinder und der hinteren Spannschiene mißt. Der Drucksensor wird im allgemeinen an den Mitteln zum Verstellen der hinteren Spannschiene angeordnet sein oder auch an der Schiene selbst. Er dient zur Prüfung des Formschlusses zwischen den Verstellmitteln und der hinteren Spannschiene oder mit ihr verbundenen Bauelementen. Daraus folgt eine entsprechende Schrittschaltung des Stellmotors für die Verstellung der hinteren Spannschiene.

Es wurde schon darauf hingewiesen, daS beim Stand der Technik eine sehr hohe Reibungskraft zwischen der Oberseite des eigentlichen Plattenzylinders und der Unterseite der Druckplatte herrscht, die beim Stand der Technik eine wirksame Korrektur des Registers fühlbar erschwert hat, zumal man nur begrenzte Kräfte auf die Druckplatte ausüben kann, wenn man diese nicht unzulässig verformen will. Man hat zwar schon Unterlagbogen aus Ölpapier oder dergleichen Folien zwischen dem Zylinder und der Druckplatte angeordnet, jedoch wird dadurch die Reibungskraft nicht fühlbar verringert, weil ja immer noch die verhältnismäßig rauhen Flächen des Ölpapiers auf den ebenfalls rauhen Flächen des Plattenzylinders und der Druckplatte aufliegen.

In diesem Zusammenhang ist eine Ausgestaltung der Erfindung wichtig, wobei zwischen der Oberseite des Plattenzylinders und der Unterseite der Druckplatte wenigstens zwei Folien angeordnet sind, deren Flächen jeweils unterschiedliche Gleitreibungskoeffizienten haben, wobei die Flächen mit den gut gleitenden Eigenschaften aufeinanderliegen. Dadurch wird die Gleitreibung zwischen dem eigentlichen Plattenzylinder und der Druckplatte ganz wesentlich verringert und das angestrebte Verstellen ins Register mit den erfindungsgemäßen Mitteln wird fühlbar erleichtert und präzisiert. Die beiden Folien gleiten nämlich mit ihren gut gleitenden Flächen aneinander. Mit ihren rauheren Flächen liegen sie an dem Plattenzylinder bzw. an der Druckplatte an.

Wenn vorstehend und nachfolgend von Folien gesprochen wird, so sind darunter jedwede dünnen, folienartigen, biegsamen Gebilde zu verstehen, beispielsweise aus Papiermaterial, Pappe, Kunststoff und dergleichen. Wesentlich in diesem Zusammenhang ist es lediglich, daß eine Seite der Folien einen niedrigen Reibungskoeffizienten hat.

Derartige Folien kann man beispielsweise einseitig kunststoffbeschichten, wobei die beschichtete Seite dann die gewünschten, gut gleitenden Eigenschaften hat.

Die Verschwenkung der vorderen Spannschiene überträgt sich über die Druckplatte entsprechend auch auf die hintere Spannschiene. Diese muß daher seitlich, etwa auf einem Kreisbogen, ausweichen können. Die Spannschienen sind aber in ihrer Verstellrichtung, d.h. in Umfangsrichtung geführt. Diese Führung für die hintere Spannschiene muß nun erfindungsgemäß so ausgebildet werden, daß die Führung in Verstellrichtung beibehalten bleibt, trotzdem aber ein seitliches Verschwenken, d.h. im wesentlichen in Axialrichtung des Plattenzylinders, möglich ist.

Um diese Problematik zu lösen, schlägt die Erfindung weiterhin vor, daß eine Führung für die hintere Spannschiene in ihrer Verstellrichtung vorgesehen ist, die über ein gummielastisches Element auch eine Verschiebung der hinteren Spannschiene in axialer Richtung erlaubt. Das gummielastische Element stellt eine ausreichend lange Führung in der Verstellrichtung der hinteren Spannschiene sicher und gleichzeitig ermöglicht es eine Verschwenkung der hinteren Spannschiene um den relativ geringen Schwenkweg.

Eine hierfür bevorzugte konstruktive Lösung sieht vor, daß in die hintere Spannschiene eine Führungsschraube eingeschraubt ist, deren Schaft in einer Führungsausnehmung in der Grube geführt ist, wobei auf den Schraubenschaft ein Gummikörper aufgeschoben ist. Der Gummikörper wird bei einem Verschwenken der vorderen Spannschiene durch die Anlage an die rechte bzw. linke Wand der Ausnehmung entsprechend komprimiert und dadurch wird der angestrebte Ausgleich bzw. das notwendige seitliche Ausweichen der hinteren Spannschiene ermöglicht bei Beibehaltung ihrer Führung in Verstellrichtung, d.h. in Umfangsrichtung. Gleichzeitig dient diese Gummiführung zum Zentrieren der hinteren Spannschiene.

Die Erfindung wird im folgenden anhand von Ausführungsbeispielen näher erläutert, aus denen sich weitere wichtige Merkmale ergeben. Es zeigt:
Fig. 1 - eine schematische Ansicht zur Erläuterung des der Erfindung zugrundeliegenden Problems;
Fig. 2 - eine schematische Ansicht entsprechend Fig. 1 zur Erläuterung der grundsätzlichen Lösung laut vorliegender Erfindung;
Fig. 3 - eine erste Ausführungsform, ebenfalls in einer Draufsicht, wobei die Plattenspannung von Hand eingestellt wird;
Fig. 4 - in einem Axialschnitt die hintere Spannschiene mit Mitteln zu ihrer motorischen Verstellung;
Fig. 5 - ebenfalls in einem Axialschnitt die vordere Spannschiene mit Mitteln zu ihrer motorischen Verstellung;
Fig. 6 - eine Draufsicht auf die hintere Spannschiene mit der ihr Verschwenken erlaubenden Gummifuhrung;
Fig. 7 - vergrößert einen Axialschnitt durch Fig. 6 mit der Gummiführung;
Fig. 8 - eine Draufsicht auf Fig. 7;
Fig. 9 - in einer Abwicklung und in auseinander gezogener Darstellung einen Ausschnitt aus einem Plattenzylinder mit die Gleitreibung vermindernden Folien.

Zunächst sei an Fig. 1 das der Erfindung zugrundeliegende Problem erläutert. Mit ausgezogenen Linien 1 ist das Druckbild eines bestimmten Farbwerks einer Druckmaschine, ggf. einer Mehrfarben-Druckmaschine angedeutet. Dreieckige schwarze Markierungen 2 an den Ecken des Druckbildes 1 deuten die richtige Lage dieses Druckbildes in der Druckmaschine an. Entsprechende Markierungen weiterer Farbwerke müssen also mit den Markierungen 2 zusammenfallen. Diese Markierungen 2 definieren also gewissermaßen die Nullage.

Stellt der Drucker nun fest, daß das mit gestrichelten Linien 3 angedeutete, entsprechende Druckbild eines anderen Farbwerks zu den Druckbild 1, d.h. zur Nullage, verdreht oder verkantet ist, so daß entsprechende Markierungen 4 des verkanteten Druckbildes mit den Markierungen 2 des richtigen Druckbildes nicht mehr zusammenfallen, so muß er geeignete Maßnahmen ergreifen, damit die Markierungen 2,4 möglichst bald wieder übereinstimmen. In Fig. 1 ist hierzu noch angedeutet, daß man sich bei diesem Beispiel die Verkantung des Druckbildes 3 gewissermaßen als ein Drehen dieses Druckbildes um einen Punkt 5 vorstellen kann. Die hellen Markierungen 4 markieren also die verdrehte Lage, die es zu korrigieren gilt.

Zur Erläuterung der Figuren sei auch noch erwähnt, daß der Plattenzylinder mit seiner Druckplatte sich in Richtung des Pfeiles 6 dreht, so daß die Stelle DA also den Druckanfang markiert und die Stelle DE das Druckende.

Im folgenden wird anhand von Fig. 2 das Prinzip erläutert, wie beim erfindungsgemäßen Plattenzylinder der vorstehend anhand von Fig. 1 erläuterte Fehldruck wieder ausgeglichen wird.

In der Ausgangslage, in der der Drucker also den Fehldruck nach Fig. 1 anhand des bedruckten Bogens feststellt, ist die Druckplatte auf dem Zylinder gespannt. Jetzt wird der Fehldruck festgestellt, wie in Fig. 1 gezeigt. Um diesen Fehldruck bzw. das Fehlregister auszugleichen, wird zunächst die Druckplatte entspannt. Es sei erläutert, daß die Druckplatte mit ihrem Druckanfang an einer vorderen Spannschiene 7 festgespannt ist und mit ihrem Druckende an einer hinteren Spannschiene 8.

Beim Feststellen des Fehlregisters ist die Druckplatte gespannt. Dies sind die Lagen 7a, 8a der Spannschienen 7 bzw. 8. Nunmehr beginnt der Stellvorgang. Hierzu wird zunächst die hintere Spannschiene in Fig. 2 nach links, d.h.in Richtung des Pfeiles 9, verschoben. Sie nimmt dann die bei Pos. 8b angedeutete Lage ein.

Nunmehr wird die vordere Spannschiene 7 derart verschoben bzw. gedreht, daß das Fehlregister ausgeglichen wird. Als Beispiel zeigt Fig. 2, daß hierzu die vordere Spannschiene 7 die gegenüber der Ausgangslage gedrehte Lage 7b einnimmt.

Weil die hintere Spannschiene entspannt ist, kann sie dieser Verschiebung bzw. Drehung folgen. Sie nimmt daher die bei Pos. 8c angedeutete, ebenfalls verdrehte oder verkantete Lage mehr oder weniger parallel zur Lage 7b ein.

In einem letzten Verfahrensschritt wird die Platte wieder gespannt. Hierzu fährt man lediglich Anschläge (vgl. die Rollen 20 in Fig. 3), die in Fig. 2 von rechts an der hinteren Spannschiene anliegen, zur Mitte zurück, wodurch die hintere Spannschiene freigegeben wird. Federn 10, die zwischen einer hinteren Grubenwand 11 und der hinteren Spannschiene an der Spannschiene 8 anliegen, drücken die hintere Spannschiene in Fig. 2 nach rechts in eine bei Pos. 8d angedeutete Spannlage, wodurch die Platte gespannt wird.

Bedingt durch die Reibung über den Umfang der Druckplatte braucht die gespannte Endlage der Spannschienen 7, 8 nicht parallel zueinander zu sein.

In dieser gespannten Endlage wird sich im allgemeinen also Luft zwischen den hinteren Anschlägen der hinteren Spannschiene und der hinteren Spannschiene befinden, weil diese durch die Federn gespannt wird.

Auch zwischen der vorderen Grubenwand und der vorderen Spannschiene sind Federn angeordnet, die die vordere Spannschiene in Richtung des Pfeiles 9 zur Mitte der Grube drücken.

Eine konstruktive Lösung zur Plattenspannung von Hand zeigt Fig. 3. Hier sind auch Federn 10 zwischen einer hinteren Grubenwand 11 und der hinteren Spannschiene 8 angedeutet sowie Federn 12 zwischen einer vorderen Grubenwand 33 und der vorderen spannschiene 7.

Die hintere Spannschiene 8 wird parallel zu sich verschoben. Hierzu zeigt Fig. 3 eine von Hand zu betätigende Schraube 14, deren Verdrehung über ein Getriebe 15 auf die Drehung einer Gewindestange 16 übertragen wird. Diese hat Gewindeabschnitte 17, die mit Schneckenrädern 18 kämmen, mit denen Hebel 19 fest verbunden sind, die an ihren Enden die Rollen 20 tragen.

Die Rollen liegen an der Innenseite der hinteren Spannschiene 8 an.

Verdreht man über einen geeigneten Schlüssel die Schraube 14 in der einen oder anderen Drehrichtung, so werden die Hebel 19 dadurch gegensinnig um den gleichen Winkel verschwenkt und dadurch wird die hintere Spannschiene 8 parallel zu sich verschoben.

Die vordere Spannschiene 7 dagegen kann an ihren beiden Enden getrennt verschoben werden, damit sie, wie vorstehend anhand von Fig. 2 erläutert, verkantet werden kann. Hierzu sind Getriebemechanismen mit den Schrauben 14, den Getrieben 15, den Gewindestangen 16 mit den Gewindeabschnitten 17, ganz wie vorstehend bezüglich der hinteren Spannschiene erläutert, auch zur Verstellung der vorderen Spannschiene vorgesehen, dort aber jeweils am rechten und am linken Ende der vorderen Spannschiene. Der Drehwinkel der Gewindestangen 16 kann zusätzlich über ein Potentiometer oder dergleichen erfaßt werden zwecks Anzeige des Drehwinkels.

Die Verdrehung der Gewindestangen 16 bewirkt über einen Hebelmechanismus (Hebel 19, Rolle 20) oder auch über ein Exzenterrad 21 eine entsprechende Verstellung der vorderen Spannschiene 7.

Für die vordere Spannschiene gibt es also eine Einzelverstellung des rechten und linken Endes der vorderen Spannschiene. Der Drehwinkel wird rechts und links getrennt geeignet angezeigt, beispielsweise über eine digitale Anzeige, deren Stromversorgung vorzugsweise über eine Batterie erfolgt.

Ganz wie vorstehend anhand von Fig. 2 erläutert, wird auch bei der Konstruktion nach Fig. 3 der zunächt gespannte Plattenzylinder durch eine Parallelverstellung der hinteren Spannschiene nach links in Fig. 3 entspannt. Anschließend wird die vordere Spannschiene durch geeignetes Verdrehen der beiden Schrauben 14 geeignet verkantet. In einem dritten Verfahrensschritt werden die Anschläge 20 der hinteren Spannschiene zurück in die Mitte der Grube gefahren, so daß die hinteren Federn 10 die hintere Spannschiene in die Spannstellung drücken können, die sie selbsttätig einnimmt, weil die hinteren Anschläge 20 einen ausreichenden Abstand von der hinteren Spannschiene einhalten.

Fig. 4 zeigt eine konstruktive Lösung für eine motorische Verstellung der hinteren Spannschiene. Hierzu ist eine motorisch angetriebene Schnecke 31 vorgesehen, die über ein Schneckenrad 32 eine Welle 22 dreht, auf der der Spannhebel 19 fest aufsitzt. Dieser liegt mit seiner Rolle 20 am rückwärtigen Ende der hinteren Spannschiene 8 an.

Es sei erwähnt, daß die bisher anhand von Fig. 4 erläuterten Teile grundsätzlich dem diesbezüglichen Aufbau nach Fig. 3 entsprechen. Die Schnecke 31 kann nämlich auch von Hand verdreht werden.

In Fig. 4 ist die hintere Spannschiene mehrteilig. Sie besteht aus einer L-förmigen Grundschiene 25, an der die hier zweigeteilte Spannschiene 8 in Axialrichtung, d. h. in Richtung senkrecht zur Papierebene von Fig. 4, gleiten kann.

In Fig. 4 ist auch die Einspannung des Druckendes der Druckplatte 35 angedeutet. Außerdem ist konstruktiv gezeigt, wie die Feder 10 in die Spannschiene 8 eingesetzt und in ihrer Spannung eingestellt werden kann. Der Stellweg der hinteren Spannschiene ist bei Pos. 26 angedeutet.

Ein Drucksensor kann am Spannhebel 19 oder an der Rolle 20 oder auch an der Spannschiene 8 vorgesehen sein zur Prüfung des Formschlusses zwischen der Rolle und der Spannschiene 8 bzw. Grundschiene 25. Daraus ergibt sich die Schrittschaltung für den Antriebsmotor, der die Schnecke 31 antreibt.

Fig. 5 zeigt eine konstruktive Lösung für die motorische Verstellung der vorderen Spannschiene 7. Auch hier wird bezüglich des grundsätzlichen Aufbaus auf den rechten Teil von Fig. 3 verwiesen und Fig. 5 zeigt nur eine der beiden Verstellmöglichkeiten für die vordere Spannschiene. Auch in Fig. 5 wird die Schnecke 31 - von Hand oder motorisch - verdreht. Sie kämmt mit dem Schneckenrad 32 der Welle 22, wodurch das Exzenterrad 21 verdreht wird, das über eine Rolle 24 die gewünschte Verstellung der vorderen Spannschiene 7 bewirkt.

In Fig. 5 ist auch der Plattenzylinder 27 angedeutet. Hier wird eine Feinverstellung angestrebt, entsprechend beispielsweise einem Stellweg von 3 mm bei einer Verdrehung um 90°.

Wichtig ist es insbesondere, daß durch die erfindungsgemäßen Maßnahmen ein sonst notwendiges Umfangs-Register entfallen kann.

Mit diesem Umfangs-Register wird das Druckbild der betreffenden Druckplatte in Umfangsrichtung in das Register der Druckmaschine gebracht. Beim Stand der Technik sind hierzu aufwendige Getriebemaßnahmen notwendig und diese Verstellung der Druckplatte in Umfangsrichtung kann ebenfalls durch die erfindungsgemäßen Stellmittel erfolgen.

Die Fig. 6 bis 8 zeigen eine Gummiführung, die zum Ausgleich des Verschwenkens bzw. Verkantens der hinteren Spannschiene dient und gleichzeitig zu ihrem Zentrieren.

Hierzu ist in der Grube des Plattenzylinders 27 eine sich in Umfangsrichtung erstreckende Ausnehmung 28 vorgesehen, in die der Schaft einer Führungsschraube 29 eingreift. Die Schraube ist mit der hinteren Spannschiene bzw. mit deren Grundschiene 25 verschraubt. Auf ihren Schaft ist eine Mutter 30 aufgeschraubt, auf die wiederum ein zylindrischer Gummikörper 34 aufvulkanisiert ist.

In Fig. 8 ist gezeigt, daß der Gummikörper 34 an der rechten Wand der Ausnehmung 28 anliegt und dort stärker gepreßt wird. Dies entspricht also der Situation 8c in Fig. 2, wo die hintere Spannschiene 8 verkantet gezeigt ist.

Vor der Schrägstellung der Spannschiene ist es wichtig, daß bei einer Verstellung am Druckanfang um eine bestimmte Strecke die Federn 10 an der hinteren Spannschiene leicht entspannt werden, und zwar um ein etwas größeres Maß als die Verstellung an der vorderen Spannschiene beträgt.

Zwischen dem Plattenzylinder 27 und der Druckplatte 35 ist vorzugsweise eine in Fig.9 gezeigte Folienanordnung zur Verringerung der Reibung zwischen diesen Teilen vorgesehen, die entsprechend Patentanspruch 3 aus wenigstens zwei übereinander liegenden Folien 45,46 besteht, von denen jede Folie eine Seite hat, die besonders gut gleitet, d.h. die einen niedrigen Gleitreibungskoeffizienten hat. Beide Folien liegen mit ihren Flächen mit den niedrigen Gleitreibungskoeffizienten aneinander an und mit ihren anderen Flächen, die also die höheren Gleitreibungskoeffizienten haben, an der Oberseite des Plattenzylinders 27 bzw. an der Unterseite der Druckplatte 35. Dadurch wird die Gleitreibung zwischen dem Plattenzylinder und der Druckplatte fühlbar herabgesetzt.

Im einzelnen hat die Unterseite 47 der unteren Folie 45 eine größere Rauhigkeit als ihre Oberseite 48. Entsprechend hat die Oberseite 49 der oberen Folie 46 eine größere Rauhigkeit als die Unterseite 50 der oberen Folie 46. Mit anderen Worten sind die einander zugekehrten und aufeinanderliegenden Seiten 48, 50 der Folien 45, 46 gut gleitend, während die abgekehrten Seiten 47, 49 fühlbar rauher sind. Auch die Flächen 42, 44 des Zylinders 27 bzw. der Druckplatte 35 haben eine fühlbare Rauhigkeit.

Im Betrieb liegen die Schichten dicht übereinander und die Druckplatte 35 mit der an ihr anliegenden oberen Folie 46 kann sich leicht relativ zum Plattenzylinder 27 mit der an ihr anliegenden unteren Folie 45 verschieben.

Beispielsweise sind die rauheren Seiten 47 und/oder 49 selbstklebend, so daß zumindest eine der Folien 45, 46 auf dem Plattenzylinder bzw. der Druckplatte klebt.

Die gut gleitenden Seiten 48, 50 werden vorzugsweise durch eine entsprechende Kunststoffbeschichtung der Folien 45, 46 erreicht.

Weitere Folien oder Bogen können ggf. zwischen den Seiten 42, 47 und/oder 44, 49 angeordnet sein, wenn die erforderlich sein sollte. Man kann daher auch Folien mit den erfindungsgemäßen Eigenschaften oder auch herkömmliche Folien zusätzlich anordnen.

In Fig. 1 ist auch angedeutet, daß die vordere und die hintere Spannschiene 7, 8 Mittelführungen 51 haben, wie vorstehend anhand von Fig. 6 - 8 bezüglich der hinteren Spannschiene erläutert. Die Mittelführung der vorderen Spannschiene kommt allerdings ohne den Gummikörper 34 aus.

Die Federkraft der vorderen Federn 12 ist größer als diejenige der hinteren Federn 10.

## Patentansprüche

1. Vorrichtung zur Passerkorrektur durch Verschieben einer Druckplatte (35) auf einem Plattenzylinder einer Druckmaschine mit einer vorderen und einer hinteren Spannschiene (7,8) mit Spannelementen zum Spannen der am Umfang des Plattenzylinders (27) anliegenden Druckplatte (35) an ihrem Druckanfang bzw. Druckende, wobei die Spannschienen (7,8) in einer sich in axialer Richtung am Umfang des Plattenzylinders (27) erstreckenden Grube mit einer vorderen und mit einer hinteren Grubenwand (33, 11) angeordnet sind und zwischen den beiden Spannschienen (7,8) Mittel zum Verstellen beider Spannschienen (7,8) gegen Federkraft in Umfangsrichtung des Plattenzylinders (27) zur Außenseite der Grube vorgesehen sind, derart, daß die hintere Spannschiene parallel zu sich verstellbar ist,
**dadurch gekennzeichnet**,
daß die vordere Spannschiene (7) an ihren beiden Enden getrennt in Umfangsrichtung des Plattenzylinders (27) verstellt werden kann.

2. Vorrichtung nach Anspruch 1,
**dadurch gekennzeichnet**,
daß wenigstens ein Drucksensor vorgesehen ist, der die Kraft zwischen dem Plattenzylinder (27) und der hinteren Spannschiene (8) mißt.

3. Vorrichtung nach Anspruch 1 oder 2,
**dadurch gekennzeichnet**,
daß zwischen der Oberseite des Plattenzylinders (27) und der Unterseite der Druckplatte (35) wenigtens zwei Folien (45,46) angeordnet sind, deren Flächen (47,48,49,50) jeweils unterschiedliche Gleitkoeffizienten haben, wobei die Flächen (48,50) mit den gut gleitenden Eigenschaften aufeinander liegen.

4. Vorrichtung nach Anspruch 3,
**dadurch gekennzeichnet**,
daß die Folien (45,46) einseitig kunststoffbeschichtet sind.

5. Vorrichtung nach einem der Ansprüche 1 bis 4,
**dadurch gekennzeichnet**,
daß eine Führung für die hintere Spannschiene (8) in ihrer Verstellrichtung (9) vorgesehen ist, die über ein gummielastisches Element (34) auch eine Verschiebung der hinteren Spannschiene (8) in axialer Richtung erlaubt.

6. Vorrichtung nach Anspruch 5,
**dadurch gekennzeichnet**,
daß in die hintere Spannschiene (8) eine Führungsschraube (29) eingeschraubt ist, deren Schaft in einer Führungsausnehmung (28) in der Grube geführt ist, wobei auf den Schraubenschaft ein Gummikörper (34) aufgeschoben ist.

## Claims

1. Device for registration correction by displacing a printing plate (35) on a plate cylinder of a printing press with a front and a rear tensioning rail (7, 8) with tensioning elements for tensioning the printing plate (35) lying about the periphery of the plate cylinder (27) at its print start or print end, wherein the tensioning rails (7, 8) are arranged in a channel extending in the axial direction on the periphery of the plate cylinder (27) with a front and with a rear channel wall (33, 11) and there are provided between both of the tensioning rails (7, 8) means for adjusting both tensioning rails (7, 8) against spring force in the peripheral direction of the plate cylinder (27) relative to the outer side of the channel, in such a fashion that the rear tensioning rail is displaceable parallel to itself, characterised in that the front tensioning rail (7) can be adjusted in the peripheral direction of the plate cylinder (27) separately at both of its ends.

2. Device according to Claim 1, characterised in that at least one pressure sensor is provided which measures the force between the plate cylinder (27) and the rear tensioning rail (8).

3. Device according to Claim 1 or 2, characterised in that between the upper side of the plate cylinder (27) and the lower side of the printing plate (35) at least two foils (45, 46) are arranged, the surfaces (47,48,49,50) of which have in each case differing sliding coefficients, wherein the surfaces (48,50) with the good sliding properties lie against one another.

4. Device according to Claim 3, characterised in that the foils (45,46) are plastics coated on one side.

5. Device according to one of Claims 1 to 4, characterised in that a guide is provided for the rear tensioning rail (8) in its adjustment direction (9), which also permits by means of a rubbery elastic element (34) a displacement of the rear tensioning rail (8) in the axial direction.

6. Device according to Claim 5, characterised in that a guide screw (29) is screwed into the rear tensioning rail (8), the shaft of which is guided in a guide aperture (28) in the channel, wherein on the screw shaft a rubber body (34) is pushed on.

## Revendications

1. Dispositif pour la correction de repérage par déplacement d'une plaque d'impression (35) sur un cylindre porte-plaque d'une machine d'impression, comportant un rail de serrage avant et un rail de serrage arrière (7,8) avec des éléments de serrage pour serrer la plaque d'impression (35) se trouvant à la périphérie du cylindre porte-plaque (27), à son début d'impression ou à sa fin d'impression, les rails de serrage (7,8) étant agencés dans un évidement s'étendant en direction axiale à la périphérie du cylindre porte-plaque (27), comportant une paroi avant et une paroi arrière (33,11) et, entre les deux rails de serrage (7,8), étant prévus des moyens pour régler les deux rails de serrage (7,8) contre une force élastique dans la direction périphérique du cylindre porte-plaque (27) vers le côté externe de l'évidement, de sorte que le rail de serrage arrière peut être réglé parallèlement à lui-même,
caractérisé en ce que le rail de serrage avant (7) peut être réglé à ses deux extrémités de façon séparée en direction périphérique du cylindre porte-plaque (27).

2. Dispositif selon la revendication 1,
caractérisé en ce qu'au moins un capteur de pression est prévu, qui mesure la force entre le cylindre porte-plaque (27) et le rail de serrage arrière (8).

3. Dispositif selon la revendication 1 ou 2,
caractérisé en ce que, entre le dessus du cylindre porte-plaque (27) et le dessous de la plaque d'impression (35), au moins deux feuilles (45,46) sont agencées, dont les surfaces (47,48,49,50) présentent, à chaque fois, des coefficients de glissement différents, les surfaces (48,50) ayant de bonnes propriétés de glissement étant disposées l'une sur l'autre.

4. Dispositif selon la revendication 3,
caractérisé en ce que les feuilles (45,46) sont recouvertes, d'un côté, d'une matière synthétique.

5. Dispositif selon une des revendications 1 à 4,
caractérisé en ce qu'un guide pour le rail de serrage arrière (8) dans sa direction de réglage (9) est prévu, qui permet, par l'intermédiaire d'un élément élastique en caoutchouc (34), également un déplacement du rail de serrage arrière (8) en direction axiale.

6. Dispositif selon la revendication 5,
caractérisé en ce que, dans le rail de serrage arrière (8), il est vissé une vis de guidage (29) dont la tige est guidée dans une cavité de guidage (28) dans l'évidement, un corps en caoutchouc (34) étant enfilé sur la tige de vis.
